# EUROPÄISCHE PATENTSCHRIFT

(11) **EP 0 215 294 B1**
(45) Veröffentlichungstag und Bekanntmachung des Hinweises auf die Patenterteilung: **19.04.1989**
(21) Anmeldenummer: 86111158.1
(22) Anmeldetag: 12.08.1986
(51) Int. Cl.: B21D 39/20

(54) **Vorrichtung zum hydraulischen Aufweiten von Rohrabschnitten**
Apparatus for the hydraulic expansion of tubes
Dispositif d'élargissement hydraulique de tubes

(30) Priorität: 12.09.1985 DE 3532499
(43) Veröffentlichungstag der Anmeldung: 25.03.1987
(73) Patentinhaber: Balcke-Dürr AG, D-40882 Ratingen (DE)
(72) Erfinder: Krips, Herbert, D-4630 Bochum 7 (DE); Podhorsky, Miroslan, Dr., D-4030 Ratingen (DE)
(74) Vertreter: Stenger, Watzke & Ring Patentanwälte

(56) Entgegenhaltungen:
- DE-A- 3 105 712
- DE-A- 3 203 144
- JP-A-55 050 933

## Beschreibung

Die Erfindung betrifft eine Vorrichtung zum hydraulischen Aufweiten von Rohrabschnitten, mit einer in das jeweilige Rohr einführbaren zylindrischen Sonde, mit mindestens zwei im Abstand voneinander befindlichen Dichtringen, die jeweils in einer ringförmigen Aufnahmenut der Sonde angeordnet sind, und mit einer an eine Druckmittelzuführung angeschlossenen Verbindungsleitung, die Druckmittel zu den Aufnahmenuten und zu dem zwischen den mindestens zwei Dichtringen befindlichen Außenumfang der Sonde zuführt.

Eine derartige Vorrichtung zum hydraulischen Aufweiten von Rohrabschnitten ist aus der DE-A1-3 105 712 bekannt. Um das Einführen der Sonde in das aufzuweitende Rohr zu erleichtern, besitzen die in Aufnahmenuten angeordneten Dichtringe im Ausgangszustand einen Außendurchmesser, der den Außendurchmesser der zylindrischen Sonde nicht übersteigt. Gegenüber anderen bekannten Konstruktionen, bei denen die Dichtringe ständig aus der zylindrischen Mantelfläche der Sonde hervorstehen, werden auf diese Weise große Kräfte beim Einführen der Sonde vermieden, die auf die Reibung zwischen den Dichtringen und dem aufzuweitenden Rohr zurückzuführen sind und wodurch es zu Beschädigungen der Dichtringe kommen kann. Um eine zuverlässige Abdichtung des den aufzuweitenden Rohrabschnitt umgebenden Ringraumes zu gewährleisten, müssen bei der bekannten Vorrichtung die im Ausgangszustand innerhalb der Mantelfläche der Sonde liegenden Dichtringe aufgeweitet werden. Zu diesem Zweck werden sie vor Beginn des Aufweitvorganges durch Beaufschlagen mit Druckmittel elastisch aufgeweitet. Dieses aufweiten wird erzielt, indem die Dichtringe auf ihrer Innenseite mit Druckmittel beaufschlagt werden, wodurch sich diese an die Innenseite des Rohres anlegen und dort eine Abdichtung herbeiführen, bevor die eigentliche Aufweitung beginnt. Das bekannte Verfahren weist den Nachteil auf, daß, während sich der Dichtring aufweitet und bevor eine druckfeste Abdichtung erreicht ist, Druckmittel über dem noch vorhandenen Spalt zwischen Dichtring und Rohrinnenwand aus dem Ringraum abströmen kann. Insbesondere dann, wenn sich der Dichtring aus seiner Anfangsstellung nicht über den Umfang gleichmäßig löst, können größere Mengen Druckmittel ungewollt ausströmen. Auf jeden Fall muß von Anfang an ein Druck bereitgestellt werden, der ausreicht, um den Dichtring aus seiner Anfangsstellung heraus schnell in seine Dichtstellung zu bringen.

Bei einer aus der japanischen Offenlegungsschrift 55-50 933 bekannten Konstruktion erfolgt die Druckbeaufschlagung der Dichtringe mit Hilfe von Steuerschiebern, die in der Druckmittelzuführung angeordnet sind und das Druckmittel zuerst den Aufnahmenuten der Dichtringe zuführen, bevor es über eine Druckmittelleitung in den von den Dichtringen abgedichteten Ringraum zwischen Sonde und aufzuweitendem Rohr gelangt.

Während die Nachteile der an erster Stelle genannten Konstruktion im Verlust von Druckmittel während der Druckaufbauphase liegen, ergeben sich bei der an zweiter Stelle genannten Konstruktion Nachteile durch die Verwendung von teuren und störanfälligen Steuerschiebern.

Der Erfindung liegt daher die Aufgabe zugrunde, eine Vorrichtung der eingangs beschriebenen Art derart auszubilden, daß ein zuverlässiges Aufweiten der Dichtringe und damit Abdichten des Ringraumes ohne Leckverluste an Druckmittel vor Beginn des eigentlichen Aufweitvorganges erreicht wird. Auf teure und störanfällige Steuerschieber soll dabei verzichtet werden.

Die Lösung dieser Aufgabenstellung durch die Erfindung ist dadurch gekennzeichnet, daß die Druckmittelzufuhr zu dem zwischen den mindestens zwei Dichtringen befindlichen Außenumfang der Sonde ausschließlich über mindestens eine der Aufnahmenuten erfolgt und mindestens eine an der dem besagten Außenumfang zugewandten Seite der Aufnahmenut vorgesehene Öffnung zwischen der Aufnahmenut und dem besagten Außenumfang durch den als Ventilkörper dienenden Dichtring im Ausgangszustand verschlossen und nur bei aufgeweitetem, dichtend am Rohr anliegenden Dichtring freigegeben ist.

Die erfindungsgemäße Vorrichtung verhindert also wirksam Leckverluste, da der als Ventilkörper dienende Dichtring die zwischen Aufnahmenut und Ringraum ausgebildete Öffnung so lange verschließt, bis er soweit aufgeweitet ist, daß er eine zuverlässige Dichtwirkung erzielt. Durch die erfindungsgemäße Ausbildung läßt sich die Vorrichtung auch zum hydraulischen Aufweiten von Rohrabschnitten von Rohren einsetzen, deren Durchmesser innerhalb eines größeren Toleranzbereiches schwanken und die unterschiedliche Rauhigkeiten aufweisen. Im Gegensatz zu bekannten Vorrichtungen erfolgt die Druckmittelzufuhr zum Ringraum nicht über eine oder mehrere zusätzliche Verbindungsleitungen, die parallel zu den Verbindungsleitungen zu den Aufnahmenuten in der Sonde ausgebildet sind, sondern ausschließlich über mindestens eine der Aufnahmenuten. Dies ergibt eine zwangsläufige Beaufschlagung der Dichtringe und eine Füllung °, des Ringraumes und führt zu einer zuverlässigen Dichtwirkung der Dichtringe.

Die erfindungsgemäße Vorrichtung benötigt , auch keine in der Sonde anzuordnenden Steuerschieber, um nach dem Einführen der Sonde mit innerhalb ihrer Mantelfläche liegenden Dichtringen in dem aufzuweitenden Rohrabschnitt zuerst ein Aufweiten der Dichtringe und damit Abdichten des Ringraumes zu erzielen, bevor der eigentliche Aufweitvorgang durch Zufuhr von Druckmittel in den Ringraum beginnt.

Bei einer bevorzugten Ausführungsform der Erfindung weist jede Aufnahmenut einen U-förmigen Querschnitt auf; sie ist in ihrem dem zwischen den zwei Dichtringen befindlichen Außenumfang der Sonde benachbarten Rand mit mindestens einem schrägen Einschnitt versehen, der die durch den Dichtring verschließbare Öffnung zum Ringraum bildet. In der einfachsten Ausführung hat der Dichtring einen kreisförmigen Querschnitt.-Um nach dem Aufweiten der Dichtringe eine möglichst schnelle Füllung des Ringraumes mit Druckmittel zu erzielen, kann gemäß einem weiteren Merkmal der Erfindung jede der Aufnahmenuten in ihrem dem besagten Außenumfang benachbarten Rand mit mehreren, gleichmäßig über den Umfang verteilten Einschnitten versehen sein. Alternativ kann die Öffnung zwischen besagtem Außenumfang und Aufnahmenut durch eine umlaufende Fase an der dem besagten Außenumfang zugewandten Seite der Aufnahmenut gebildet werden.

Weiterhin ist es möglich, jede Aufnahmenut an ihrem dem besagten Außenumfang abgewandten Rand jeweils mit einer Anfasung zu versehen, wodurch eine gesteigerte Dichtwirkung der vorzugsweise als O-Ringe ausgebildeten Dichtringe erzielt wird, wenn diese während des Aufweitvorganges mit dem erhöhten Druck des im Ringraum befindlichen Druckmittels belastet werden.

Da beim hydraulischen Aufweiten von Rohren mit einem Druck in der Größenordnung von 3 000 bar gearbeitet wird, wird die durch das zuerst erfolgende Aufweiten der Dichtringe im Ringraum eingeschlossene Luft nicht nur auf einen Bruchteil ihres ursprünglichen Volumens komprimiert; die Luft geht außerdem bei der üblichen Verwendung von Wasser als Druckmittel bei einem derart hohen Druck in Lösung über, so daß ein Entlüften des Ringraumes nicht erforderlich ist. Durch die Elastizität der Dichtringe kehren diese nach Beendigung des Aufweitvorganges und Abbau des Druckes selbsttätig in ihre Ausgangslage zurück, in der ihr Außendurchmesser nicht größer als der Außendurchmesser der Sonde ist, so daß diese ohne Schwierigkeiten aus dem aufgeweiteten Rohrabschnitt und dem sich ggf. anschließenden, nicht aufgeweiteten Rohr herausgezogen werden kann.

Auf der Zeichnung sind zwei Ausführungsbeispiele der erfindungsgemäßen Vorrichtung dargestellt, und zwar zeigen:
Fig. 1 eine Ansicht einer Sonde, die in das Ende eines Rohres eingeführt ist, das zur Anlage an einer Rohrscheibe aufgeweitet werden soll,
Fig. 2 einen Querschnitt durch die Sonde gemäß der Schnittlinie 11 - II in Fig. 1,
Fig. 3 einen Schnitt durch den in Fig. 1 eingekreisten Teil, der einen in einer Aufnahmenut liegenden Dichtring zeigt, und zwar nach dem Einführen der Sonde in das Rohr und vor Beginn der Druckmittelzufuhr,
Fig. 4 einen der Fig. 3 entsprechenden Schnitt zu Beginn der Druckmittelzufuhr, die zu einem Aufweiten des Dichtringes geführt hat,
Fig. 5 eine weitere Schnittdarstellung gemäß den Figuren 3 und 4 während des eigentlichen Aufweitvorganges,
Fig. 6 einen weiteren Schnitt gemäß den Figuren 3 bis 5 nach Beendigung des Aufweitvorganges und nach Ablassen des Druckmittels,
Fig. 7 eine der Fig. 3 entsprechende Darstellung einer zweiten Ausführungsform und
Fig. 8 diese zweite Ausführungsform in einer Darstellung gemäß Fig. 5.

Die Fig. 1 zeigt das Ende eines in eine Bohrung einer Rohrscheibe 1 eingesetzten Rohres 2, das zur druckdichten Befestigung in der Rohrscheibe 1 hydraulisch aufgeweitet werden soll. Dieses hydraulische Aufweiten erfolgt mit Hilfe einer Vorrichtung, die eine in das aufzuweitende Rohrende einzuführende Sonde 3 umfaßt. Diese Sonde 3 besitzt in dem in Fig. 1 dargestellten Teil eine kreiszylindrische Form, deren Außendurchmesser geringfügig kleiner als der Innendurchmesser des aufzuweitenden Rohres 2 ist.

Entsprechend dem aufzuweitenden Rohrabschnitt sind in der Sonde 3 zwei Dichtringe 4 angeordnet, die beim Ausführungsbeispiel einen kreisförmigen Querschnitt haben und aus elastischem Material, vorzugsweise Kautschuk oder Kunststoff bestehen. Durch die im Abstand voneinander in der Sonde 3 angeordneten Dichtringe 4 wird mit dem aufzuweitenden Rohrabschnitt ein Ringraum 5 gebildet, der zum Aufweiten des entsprechenden Rohrabschnittes mit Druckmittel gefüllt wird. Als Druckmittel wird eine Flüssigkeit, vorzugsweise Wasser verwendet. Der zum Aufweiten des Rohrabschnittes notwendige Druck liegt in der Größenordnung von 3 000 bar.

Jeder Dichtring 4 ist in einer Aufnahmenut 6 angeordnet, die beim Ausführungsbeispiel einen U-förmigen Querschnitt besitzt, wie dies insbesondere die Figuren 3 bis 8 erkennen lassen. Der Außendurchmesser der Dichtringe 4 entspricht höchstens dem Außendurchmesser der Sonde 3; beim Ausführungsbeispiel ist er geringfügig kleiner als der Außendurchmesser der Sonde 3. Die Dichtringe 4 liegen deshalb innerhalb der Mantelfläche der Sonde 3, wenn diese gemäß Fig. 1 in das aufzuweitende Ende des Rohres 2 eingeschoben wird. Diese Situation ist für einen Dichtring in den Figuren 3 und 7 dargestellt.

Um vor Beginn des eigentlichen Aufweitvorganges den Ringraum 5 abzudichten, werden die in den Aufnahmenuten 6 liegenden Dichtringe 4 aufgeweitet. Zu diesem Zweck sind die ringförmigen Aufnahmenuten 6 mittels jeweils mindestens einer Verbindungsleitung 7 an die Druckmittelzuführung 8 angeschlossen, die beim Ausführungsbeispiel in Form einer zentralen Bohrung in der Sonde 3 dargestellt ist und zu einer auf der Zeichnung nicht dargestellten Druckmittelquelle führt. Gemäß Fig.4 führt das über die Verbindungsleitung 7 der jeweiligen Aufnahmenut 6 zugeführte Druckmittel zu einem Aufweiten des Dichtringes 4, so daß sich dieser an der Innenseite des aufzuweitenden Rohres 2 anlegt und hierdurch den Ringraum 5 abdichtet.

Gemäß der Schnittdarstellung in Fig. 2 ist bei dem dargestellten Ausführungsbeispiel der Sonde 3 jede Aufnahmenut 6 an der dem Ringraum 5 zugewandten Seite mit vier Öffnungen versehen, die beim Ausführungsbeispiel jeweils durch einen schrägen Einschnitt 9 in der Kante der Aufnahmenut 6 gebildet sind aber auch durch einen andersgearteten Durchlaß gebildet sein können. Diese Einschnitte 9 werden im Ausgangszustand durch den Dichtring 4 verschlossen, der dichtend an den einander gegenüberliegenden Flächen der im Querschnitt U-förmigen Aufnahmenut 6 anliegt, solange er nicht mit Druckmittel beaufschlagt wird. Erst wenn gemäß Fig. 4 der Dichtring 4 durch Beaufschlagung mit Druckmittel aufgeweitet worden ist und an der Innenfläche des aufzuweitenden Rohres 2 anliegt, werden die Einschnitte 9 freigegeben, wie dies die Figur 5 zeigt. Die Dichtringe 4 dienen somit als Ventilkörper für die als Öffnungen zum Ringraum 5 führenden Einschnitte 9. Ausschließlich über diese Einschnitte 9 wird das Druckmittel dem Ringraum 5 zugeführt. Eine weitere Verbindungsleitung zwischen dem Ringraum 5 und der Druckmittelzuführung 8 ist in der Sonde 3 nicht vorgesehen.

Die Darstellung in Fig. 5 zeigt, daß der Dichtring 4 auch während der Zuführung des Druckmittels zum Ringraum 5 zuverlässig an die Innenfläche des aufzuweitenden Rohres 2 angedrückt wird, so daß er auch bei hohen Drücken eine sichere Abdichtung des Ringraumes 5 gewährleistet. Der in der Rohrscheibe 1 liegende Rohrabschnitt kann somit durch Aufbringen eines hohen Druckes hydraulisch aufgeweitet werden, wie dies die Darstellung in den Figuren 5 und 8 zeigt. Nach Beendigung des Aufweitvorganges wird der Druck abgebaut und das Druckmittel abgelassen. Hierdurch kehren die Dichtringe 4 aufgrund ihrer Eigenelastizität in ihre Ausgangslage zurück, in der sie gemäß Fig. 6 innerhalb der jeweiligen Aufnahmenut 6 liegen, so daß die Sonde 3 anschließend ohne Schwierigkeiten aus dem Rohr 2 herausgezogen werden kann.

Die Ausbildung und Zahl der beim Ausführungsbeispiel in Form von Einschnitten 9 dargestellten Öffnungen kann ebenso wie die Ausbildung der Dichtringe 4 auf den jeweiligen Anwendungsfall abgestimmt werden. In den Figuren 7 und 8 ist eine zweite Ausführung dargestellt, bei der die Aufnahmenut 6 an ihrem dem Ringraum 5 abgewandten Rand mit einer Anfasung 10 versehen ist. An diese über dem gesamten Umfang verlaufende Anfasung 10 wird der im Ausgangszustand kreisförmige Dichtring 4 angedrückt, wenn der volle Druck für den hydraulischen Aufweitvorgang aufgebaut worden ist, wie dies die Fig. 8 zeigt. Bei dieser Ausführungsform wird die Öffnung zwischen Aufnahmenut 6 und Ringraum 5 durch eine umlaufende Fase 9a gebildet, die in der dem Ringraum 5 zugewandten Seite der Aufnahmenut 6 ausgebildet ist.

Bezugsziffernliste:
1 Rohrscheibe
2 Rohr
3 Sonde
4 Dichtring
5 Ringraum
6 Aufnahmenut
7 Verbindungsleitung
8 Druckmittelzuführung
9 Einschnitt
9a Fase
10 Anfasung

## Patentansprüche

1. Vorrichtung zum hydraulischen Aufweiten von Rohrabschnitten, mit einer in das jeweilige Rohr einführbaren zylindrischen Sonde (3), mit mindesten zwei im Abstand voneinander befindliche Dichtringen (4), die jeweils in einer ringförmigen Aufnahmenut (6) der Sonde angeordnet sind, und mit einer an eine Druckmittelzuführung angeschlossenen Verbindungsleitung (7), die Druckmittel zu den Aufnahmenuten (6) und zu dem zwischen den mindestens zwei Dichtringen (4) befindlichen Außenumfang der Sonde (3) zuführt,
dadurch gekennzeichnet,
daß die Druckmittelzufuhr zu dem zwischen den mindestens zwei Dichtringen (4) befindlichen Außenumfang der Sonde (3) ausschließlich über mindestens eine der Aufnahmenuten (6) erfolgt und mindestens eine an der dem besagten Außenumfang zugewandten Seite der Aufnahmenut (6) vorgesehene Öffnung (9, 9a) zwischen der Aufnahmenut (6) und dem besagten Außenumfang durch den als Ventilkörper dienenden Dichtring (4) im Ausgangszustand verschlossen und nur bei aufgeweitetem, dichtend am Rohr (2) anliegenden Dichtring (4) freigegeben ist.

2. Vorrichtung nach Anspruch 1, dadurch gekennzeichnet, daß jede Aufnahmenut (6) einen U-förmigen Querschnitt aufweist und in ihrem dem besagten Außenumfang benachbarten Rand mit mindestens einem schrägen Einschnitt (9) versehen ist.

3. Vorrichtung nach Anspruch 2, dadurch gekennzeichnet, daß jede Aufnahmenut (6) in ihrem dem besagten Außenumfang benachbarten Rand mit mehreren, gleichmäßig über den Umfang verteilten Einschnitten (9) versehen ist.

4. Vorrichtung nach Anspruch 1, dadurch gekennzeichnet, daß die Öffnung zwischen besagtem Außenumfang und Aufnahmenut (6) durch eine umlaufende Fase (9a) an der dem besagten Außenumfang zugewandten Seite der Aufnahmenut (6) gebildet ist.

5. Vorrichtung nach einem der Ansprüche 1 bis 4, dadurch gekennzeichnet, daß jede Aufnahmenut (6) an ihrem dem besagten Außenumfang abgewandten Rand mit einer Anfasung (10) versehen ist.

## Claims

1. A hydraulic tube expander having: a cylindrical probe (3) introducible into the tube; at least two spaced-apart ring seals (4) each received in an annular groove (6) in the probe (3); and a connecting line (7) which is connected to a pressure medium supply and which supplies pressure medium to the seal-receiving grooves (6) and to the probe outer periphery disposed between the at least two ring seals (4), characterised in that the pressure medium supply to the probe outer periphery disposed between the at least two ring seals (4) is solely by way of at least one of the seal-receiving grooves (6) and at least one aperture (9, 9a) between the groove (6) and the said outer periphery, such aperture being disposed on that side of the groove (6) which is near the outer periphery, is closed in the normal state by the ring seal (4), the same being operative as a valve lid, and is open only when the ring seal (4) engages sealingly in the expanded state with the tube (2).

2. An expander according to claim 1, characterised in that each seal-receiving groove (6) is in cross-section U-shaped and has at least one inclined incision (9) in its edge adjacent the said outer periphery.

3. An expander according to claim 2, characterised in that each seal-receiving groove (6) is formed with a number of incisions (9) distributed uniformly over the periphery in its edge adjacent the said outer periphery.

4. An expander according to claim 1, characterised in that the aperture between the said outer periphery and the seal-receiving groove (6) is in the form of a peripheral bevel (9a) on that side of the seal-receiving groove (6) which is near the said outer periphery.

5. An expander according to any of claims 1 - 4, characterised in that each seal-receiving groove (6) has a chamfering (10) on its edge remote from the said outer periphery.

## Revendications

1. Dispositif permettant l'expansion hydraulique de tronçons de tubes au moyen d'une sonde (3) cylindrique pouvant être introduite dans le tube correspondant comportant au moins deux anneaux d'étanchéité (4) présentant entre eux un certain intervalle, qui sont respectivement disposés dans une gorge (6) de forme annulaire de la sonde, et une conduite (7) reliée à une source de fluide sous pression qui amène le fluide sous pression aux gorges de logement des joints (6) et au pourtour annulaire extérieur de la sonde (3) se trouvant entre, au moins, les deux joints d'étanchéité (4)
caractérisé en ce que
l'arrivée du fluide sous pression au pourtour extérieur de la sonde (3) se trouvant entre, au moins, les deux anneaux d'étanchéité (4) s'effectue exclusivement par au moins une des gorges de logement des joints (6), se trouve fermée à l'état initial par au moins une ouverture (9, 9a) prévue sur la face de la gorge (6) se trouvant en regard du pourtour annulaire extérieur mentionné, entre la gorge (6) et le pourtour extérieur mentionné, au moyen de l'anneau d'étanchéité (4) agissant comme une soupape et n'est libérée que par l'expansion de l'anneau d'étanchéité (4) s'appuyant hermétiquement sur le tube (2).

2. Dispositif selon la revendication 1, caractérisé en ce que chacune des gorges de logement des joints (6) présente une section forme d'U et est pourvue sur son bord voisin du pourtour extérieur précité d'au moins une incision (9) oblique.

3. Dispositif selon la revendication 2, caractérisé en ce que chacune des gorges (6) est pourvue sur son bord voisin du pourtour extérieur précité de plusieurs incisions (9), réparties régulièrement sur son pourtour.

4. Dispositif selon la revendication 1, caractérisé en ce que l'ouverture entre le pourtour extérieur précité et la gorge (6) est constituée par un chanfrein (9a) circulaire sur le côté de la gorge (6) se trouvant en regard du pourtour extérieur précité.

5. Dispositif selon l'une des revendications 1 à 4 caractérisé en ce que chacune des gorges (6) est pourvue d'un biseautage (10) sur son bord opposé au pourtour extérieur précité.
